# FASCICULE DE BREVET EUROPEEN

(11) **EP 0 035 460 B1**
(45) Date de publication et mention de la délivrance du brevet: **02.01.1986**
(21) Numéro de dépôt: 81440008.1
(22) Date de dépôt: 18.02.1981
(51) Int. Cl.: H01B 7/36, G09F 3/04

(54) **Elément de repérage pour fils électriques**
Bezeichnungselement für elektrische Drähte
Marking element for electric wires

(30) Priorité: 29.02.1980 FR 8004988
(43) Date de publication de la demande: 09.09.1981
(73) Titulaire: SOCIETE ELECTRIQUE STERLING S.A., 68302 Saint-Louis (FR)
(72) Inventeur: Hess, Marcel, CH-4115 Mariastein (CH); Fehr, Rudolf, CH-4052 Bâle (CH)
(74) Mandataire: Nithardt, Roland

## Description

La présente invention concerne un élément de repérage pour fils électriques constitué par un bloc pourvu d'une ouverture oblongue centrale, et dont une surface sensiblement plane porte un signe imprimé destiné à la composition d'un repère codé, ledit bloc étant équipé de moyens qui permettent sa préhension à l'aide d'un outil de prélèvement.

On connaît déjà des dispositifs de ce type, en particulier les dispositifs commercialisés sous la dénomination PLIOGRAPH, développés par la déposante, et comprenant un manchon tubulaire destiné à être glissé sur un fil électrique, et comportant un renflement tubulaire, transparent, dans lequel sont introduits côte à côte des arceaux de repérage. Ce dispositif connu implique la réalisation de manchons de forme relativement compliquée, à l'intérieur desquels on loge des arceaux ou des cavaliers de repérage de forme appropriée.

On connaît également un autre système de repérage qui consiste à enfiler manuellement des anneaux de repérage souples, portant une lettre, un chiffre ou un signe de codage, sur une languette souple solidaire d'une pièce d'extrémité destinée à être raccordée au conducteur. L'inconvénient de ces anneaux de repérage réside dans le fait qu'ils doivent être enfilés manuellement sur la languette servant de support. En raison de leur petite taille et de leur souplesse, cette opération est relativement mal aisée et lente.

Par ailleurs, le brevet FR-A-2.239.182 décrit un système de repérage composé d'un support pourvu d'une enveloppe transparente sous laquelle peuvent être glissés des éléments de repérage portant un signe de repérage quelconque.

L'inconvénient essentiel de ce système provient de ce que l'enveloppe retenant les éléments de repérage est obligatoirement transparente et subit de ce fait un vieillissement rendant le repérage illisible et inutilisable.

La présente invention se propose de remédier à ces différents inconvénients en réalisant un système de repérage dans lequel les éléments de repérage peuvent être mis en place de façon simple et rapide grâce à l'aide d'un outil approprié.

Dans ce but, l'élément de repérage selon la présente invention est caractérisé en ce que les moyens sont adaptés pour permettre à l'élément de repérage d'être prélevé à l'aide d'un outil en forme de fourche à deux branches parallèles et que les structures latérales sont constituées soit par deux alésages traversants parallèles et symétriques par rapport à un plan médian du bloc, soit par deux rainures ménagées respectivement dans deux faces opposées du bloc.

Selon un mode de réalisation particulier, l'ouverture oblongue centrale du bloc a un profil correspondant à la section transversale d'une languette destinée à recevoir au moins un élément de repérage.

La présente invention sera mieux comprise en référence à la description d'un exemple de réalisation et des dessins annexés dans lesquels :
La figure 1 représente une vue en coupe transversale d'une forme de réalisation préférée de l'élément de repérage selon l'invention, enfilé sur l'outil de préhension.
La figure 2 représente une vue en coupe transversale d'une autre forme de réalisation de l'élément de repérage enfilé sur une fourche de forme appropriée.
La figure 3 représente une forme de réalisation préférée de l'outil de préhension des éléments de repérage des figures 1 et 2.
La figure 4 représente une vue en perspective d'un embout pour fil électrique à conducteur multibrins équipé d'une languette support pour éléments de repérage selon l'invention.
La figure 5 représente une vue en coupe longitudinale d'urrembout de connexion équipé d'une languette à crochet d'arrêt destiné au montage des éléments de repérage selon l'invention, et
la figure 6 représente une vue en perspective d'un clip pourvu d'une languette servant de support à des éléments de repérage selon l'invention.

En référence à la figure 1, l'élément de repérage représenté se compose d'un bloc de forme générale parallélépipédique 1 pourvu d'une ouverture centrale 2 et de deux rainures latérales 3. L'ouverture centrale 2 permet d'enfiler le bloc 1 sur les languettes servant de support telles que représentées par les figures 4, 5 et 6. Les deux rainures 3 sont destinées à permettre de prélever le bloc à l'aide de l'outil de préhension représenté par la figure 3. Dans ce but, les deux branches 4, et plus particulièrement leurs extrémités ont une forme et une dimension adaptées à la forme et aux dimensions des rainures 3.

La figure 2 représente une autre forme de réalisation de l'élément de repérage selon l'invention. Comme précédemment, cet élément se compose d'un bloc sensiblement parallélépipédique 10 comportant une ouverture centrale 11 adaptée à la forme et aux dimensions des languettes de support. Deux alésages traversants 12 parallèles et symétriques par rapport à un plan médian, permettent d'enfiler le bloc sur les extrémités 13 d'une fourche dont les branches ont une section transversale circulaire.

L'outil de préhension et de mise en place des éléments de repérage décrits ci-dessus, est désigné par la référence générale 30. Il se compose essentiellement d'un manche 31 dans lequel est enchâssée, et fixée au moyen de deux rivets 32 et 33, une fourche 34, en forme de diapason, dont les branches 35 et 36 comportent à leurs extrémités des pointes 37 et 38 profilées de manière à s'adapter soit aux rainures 3 de l'élément de la figure 1, soit aux alésages 12 de l'élément de la figure 2, soit à tout autre moyen prévu sur le bloc rigide pour permettre sa préhension et sa mise en place par cet outil.

La figure 4 représente une forme d'application particulière du système de repérage composé des éléments de repérage et de l'outil de préhension. Une languette 40 est adaptée à un embout carré 41, connu en soi, et destiné à être adapté à l'extrémité d'un fil électrique 42 dont le conducteur multibrins 43 traverse une ouverture frontale ménagée dans l'embout 41. La languette 40 comporte à son extrémité libre une butée d'arrêt 44 qui sert à retenir les éléments de repérage lorsqu'ils ont été mis en place sur la languette 40.

La figure 5 représente une autre forme d'utilisation du système de repérage décrit ci-dessus, et une autre forme de réalisation de la languette servant de support aux éléments de repérage. Un embout 50 équipé d'une douille métallique 51 destinée à être raccordée au conducteur d'un fil électrique par écrasement, comporte une languette 52 prévue pour servir de support à une série d'éléments de repérage enfilés sur la languette au moyen de l'outil de la figure 3. Dans cette forme de réalisation, la butée 44 représentée par la figure 4 est remplacée par un crochet élastique 53, dont le bec 54 peut se rabattre dans un évidement 55 ménagé dans l'épaisseur de la languette pour faciliter l'insertion des éléments de repérage. Le crochet 53 jouit de propriétés élastiques, de telle manière que le bec 54 revienne dans sa position initiale représentée par la figure lorsque les éléments de repérage ont été enfilés sur la languette 52.

La figure 6 représente une vue en perspective d'un clip de repérage 60 équipé d'une languette 61, sensiblement identique à celle représentée par la figure 5. A titre d'exemple, deux cavaliers de repérage 62 et 63 ont été enfilés sur la languette 61. Le clip 60 est prévu pour être mis en place sur un fil électrique dont le diamètre correspond sensiblement au diamètre de la partie cylindrique du clip.

Bien entendu la présente invention n'est pas limitée aux exemples de réalisation décrits. En effet, il est possible d'équiper les blocs rigides de différents moyens, tels que rainures profilées, bourrelets etc... destinés à permettre la préhension d'un ou plusieurs de ces éléments à l'aide de l'outil représenté. Par ailleurs, les extrémités 37 et 38 de l'outil peuvent avoir une longueur plus ou moins grande, dans le but d'opposer des repères complexes comprenant par exemple six éléments de repérage juxtaposés, ces références étant ensuite enfilées au cours d'une seule opération sur les languettes servant de support. D'autre part, la forme générale de l'outil peut être modifiée à condition de respecter la partie opérationnelle, c'est-à-dire la fourche 34. Enfin, les languettes peuvent être remontées sur n'importe quel connecteur ou organe de terminaison pour fils électriques. Ces languettes ont obligatoirement un dispositif d'arrêt solidaire de leurs extrémités libres, ce dispositif d'arrêt ayant une forme quelconque adaptée à sa fonction.

## Revendications

1. Elément de repérage pour fils électriques constitué par un bloc (1, 10) pourvu d'une ouverture oblongue centrale (2, 11), et dont une surface sensiblement plane porte un signe imprimé destiné à la composition d'un repère codé, ledit bloc étant équipé de moyens permettant sa préhension à l'aide d'un outil de prélèvement (30), caractérisé en ce que les moyens sont adaptés pour permettre à l'élément de repérage d'être prélevé à l'aide d'un outil en forme de fourche à deux branches parallèles (35, 36) et que les structures latérales sont constiuées soit par deux alésages traversants (12) parallèles et symétriques par rapport à un plan médian du bloc (10), soit par deux rainures (3) ménagées respectivement dans deux faces opposées du bloc (1).

2. Elément de repérage selon la revendication 1, caractérisé en ce que l'ouverture oblongue centrale (2, 11) dudit bloc (1, 10) a un profil correspondant à la section transversale d'une languette (40, 52, 61) destinée à recevoir au moins un élément de repérage.

## Claims

1. Marking element for electric wires formed by a unit (1, 10) having a central oblong aperture (2, 11), and one approximately plane surface of which bears a printed sign intended for the composition of a coded reference mark, the said unit being equipped with means enabling it to be gripped with the help of a sampling tool (30), characterised in that the means are adapted to enable the marking element to be taken with the help of a tool in the form of a fork having two parallel branches (35, 36) and in that the lateral structures are formed either by two through bores (12) parallel and symmetrical in relation to a median plane of the unit (10), or by two grooves (3) provided respectively in the two opposite faces of the unit (1).

2. Marking element according to Claim 1, characterised in that the cental oblong aperture (2, 11) of the said unit (1, 10) has a profile corresponding to the transversal section of a tongue (40, 52, 61) intended to receive at least one marking element.

## Patentansprüche

1. Markierungselement für elektrische Kabel, das einen Block (1, 10) aufweist, der mit einer zentralen länglichen Öffnung (2, 11) versehen ist und an dem eine im wesentlichen ebene Fläche ein aufgedrucktes Zeichen trägt, welches zum Aufbau einer codierten Markierung bestimmt ist, wobei der Block mit Mitteln versehen ist, um ihn mit Hilfe eines Aufnahmewerkzeuges (30) greifen zu können, dadurch gekennzeichnet, daß die Mittel so ausgeführt sind, daß das Markierungslelement mit Hilfe eines Werkzeuges in Form einer mit zwei parallelen Zinken versehenen Gabel aufgenommen werden kann und daß die seitlichen Strukturen entweder aus zwei durchlaufenden parallelen und bezüglich einer Mittelebene des Blockes (10) symmetrischen Bohrungen (12) besteht, oder aus zwei Nuten (3), die jeweils in zwei gegenüberliegenden Flächen des Blockes (1) eingearbeitet sind.

2. Markierungselement nach Anspruch 1, dadurch gekennzeichnet, daß die längliche zentrale Öffnung (2, 11) des Blockes (1, 10) ein dem Querschnitt einer Zunge (40, 52, 61) entsprechendes Profil aufweist, wobei das Profil dazu dient, mindestens ein Markierungselement aufzunehmen.
